# EUROPÄISCHE PATENTSCHRIFT

(11) **EP 1 635 379 B1**
(45) Veröffentlichungstag und Bekanntmachung des Hinweises auf die Patenterteilung: **19.03.2008**
(21) Anmeldenummer: 04021799.4
(22) Anmeldetag: 14.09.2004
(51) Int. Cl.: H01J 61/82, H01J 61/12, F21V 7/09

(54) **Reflektorlampe**
Reflector lamp
Lampe à réflecteur

(43) Veröffentlichungstag der Anmeldung: 15.03.2006
(73) Patentinhaber: FLOWIL INTERNATIONAL LIGHTING (HOLDING) B.V., 1077 ZX Amsterdam (NL)
(72) Erfinder: Van De Poel, Gunther, 3470 Kortenaken (BE)
(74) Vertreter: Zech, Stefan Markus

(56) Entgegenhaltungen:
- US-A- 4 864 180
- US-A- 5 952 768
- US-B1- 6 252 338

## Beschreibung

Die Erfindung betrifft eine Reflektorlampe mit einer im konkaven, einen Sockel aufweisenden, Reflektor auf der Reflektorlängsachse angeordneten Entladungslampe mit einer Füllung, welche Salze besitzt oder bildet, die in der brennenden Lampe bei von einer senkrechten Stellung abweichenden Lage ihrer Längsachse, vor allem bei im wesentlichen waagerechter Lage derselben, zumindest teilweise als Kondensat an der kälteren, unteren Seite des Entladungsraumes aus der Dampfphase in den flüssigen Aggregatzustand kondensieren, und mit einer Reflektoroberfläche, die zwei unterschiedlich gekrümmte Flächenbereiche aufweist, wobei ein hinterer, dem Sockel zugeordneter, erster Flächenbereich und ein an denselben anschließender vorderer, der Reflektoröffnung zugeordneter, zweiter Flächenbereich vorgesehen sind, die von Rotationsflächen gebildet werden, die jeweils eine Kegelschnittlinie als Erzeugende besitzen.

Bei einer aus der EP 1 076 203 A2 bekannten Reflektorlampe dieser Bauart sind der erste Flächenbereich ein Paraboloid, Ellipsoid oder Sphäroid und der zweite Flächenbereich ein mit Längsrippen versehenes Paraboloid und dienen gemeinsam der Minimierung des Hot Spots in der Mitte der Strahlung, wobei die Konfigurationen dieser Flächenbereiche derart getroffen sind, daß das von der Lampe abgegebene Licht insgesamt in einem Lichtkegel von 0 bis 5 Grad von der Reflektorlängsachse abgestrahlt wird, also praktisch mit Parallelstrahlung. Wird nun als eine die Lichtquelle bildende Lampe eine Entladungslampe der genannten Art verwendet, und zwar insbesondere in einer Stellung, in der die Lage der Längsachse der Entladungslampe zwischen Null und 45 Grad gegenüber der Horizontalen geneigt, speziell waagerecht ist, dann würden die durch das genannte, gelbgefärbte, blaues Licht absorbierende, Kondensat hindurchtretenden und nach unten auf den ellipsoiden Flächenbereich auftreffenden und von dort im wesentlichen parallel zur Lampenlängsachse reflektierten Lichtstrahlen infolge ihrer Gelbfärbung einen gelben Fleck auf der beleuchteten Fläche in deren unterem Bereich bilden. Ein solches Entmischen der Farben des projizierten Lichts ist jedoch unerwünscht, man wünscht vielmehr eine gleichmäßige Farbverteilung des Lichts auf der beleuchteten Fläche.

Das Dokument US 5,952,768 beschreibt auch eine Reflektorlampe der selben Bauart.

Die der Erfindung zugrunde liegende Aufgabe wird deshalb darin gesehen, eine Reflektorlampe der beschriebenen Art zu schaffen, bei welcher unter Vermeidung des beschriebenen Entmischens der Farben für eine möglichst gleichmäßige Verteilung der Farbanteile im Licht, bzw. für eine gute Farbmischung, gesorgt ist.

Diese Aufgabe wird erfindungsgemäß dadurch gelöst, daß der Reflektor zwei oder mehr aus den genannten Rotationsflächen ausgewählte Flächenbereiche besitzt, und daß die jeweiligen Krümmungen bzw. Wölbungen bzw. Kurvaturen bzw. im Falle von Kegelflächen die Öffnungswinkel dieser Flächenbereiche derart ausgebildet sind und das Lichtabgabezentrum der Lampe derart auf der Reflektorlängsachse und relativ zum ersten Flächenbereich angeordnet ist, daß das diese Salze passierende Licht der Entladungslampe möglichst gleichmäßig über die gesamte Beleuchtungsfläche verteilbar ist.

Als die erwähnten Rotationsflächen sind erfindungsgemäß Paraboloide, Ellipsoide, Kegelstumpfflächen und sphärische Flächen verwendbar.

Dabei sollen die unterschiedlichen Flächenbereiche eines Reflektors jeweils unterschiedliche Krümmungen bzw. Wölbungen bzw. Kurvaturen bzw. Öffnungswinkel besitzen, eben derart, daß jeder der eine bestimmte Tiefe aufweisenden Flächenbereiche etwas von dem gelben Licht der kondensierten Salze der Entladungslampe einfängt und es auf einem anderen Bereich der Beleuchtungsfläche reflektiert als die anderen Flächenbereiche. Auf diese Weise läßt sich das gelbe Licht gleichmäßiger über die beleuchtete Fläche verteilen. Dabei ist die Anordnung zweckmäßig derart getroffen, daß vom Apex des Reflektors aus in Richtung auf die Reflektoröffnung zu jedes auf eine Tangente an einen Punkt der jeweiligen Krümmung gefällte Lot der Senkrechten näher kommt als das vorhergehende Lot auf die Tangente eines dem Apex näher liegenden Punktes. Dadurch lässt sich erreichen, daß die von den gelben Salzen ausgehende Lichtstrahlen fortschreitend mehr nach oben zur Mitte der beleuchteten Fläche hin und über dieselbe hinaus reflektiert werden.

Bei einer ersten Ausführungsform der Erfindung sind zwei Flächenbereiche vorgesehen, wobei der erste Flächenbereich als Paraboloid und der zweite Flächenbereich als Ellipsoid ausgebildet ist.

Gemäß einer zweiten Ausführungsform sind drei Flächenbereiche vorgesehen, wobei der erste Flächenbereich als Paraboloid, der zweite Flächenbereich als Kegelstumpffläche und der dritte Flächenbereich ebenfalls als Kegelstumpffläche ausgebildet ist.

Es wären auch vier oder mehr Flächenbereiche möglich. Grundsätzlich lässt sich feststellen, daß die Verteilung der gelben, von den erwähnten auskondensierten Salzen herrührenden, Lichtstrahlen umso gleichmäßiger einstellbar wird, je mehr Flächenbereiche der genannten Art bei einem erfindungsgemäßen Reflektor vorhanden sind. Allerdings wird die Herstellung eines Reflektors mit mehr als drei Flächenbereichen besonders aufwendig.

Um auch bei lediglich zwei oder drei Flächenbereichen eine besonders gute Verteilung bzw. keine Entmischung der gelben Lichtstrahlen zu bekommen, hat es sich bewährt, den ersten Flächenbereich mit sphärischen Facetten in Wabenstruktur zu versehen.

Darüber hinaus kann es im speziellen Fall vorteilhaft sein, auch den zweiten Flächenbereich mit Facetten zu versehen, wobei sich in diesem Fall flachspiralige oder zylindrische Facetten als ausreichend erwiesen haben, die nicht so stark streuen wie die sphärischen Facetten.

Bei einer bevorzugten Ausführungsform eines erfindungsgemäßen Reflektors mit zwei Flächenbereichen ist das Lichtabgabezentrum der Entladungslampe zwischen dem Brennpunkt des ersten Flächenbereichs und dem Sockel des Reflektors angeordnet, während der Brennpunkt des zweiten Flächenbereichs zur dem Sockel abgewandten Seite des Lichtabgabezentrums versetzt angeordnet ist. Bei einer solchen Anordnung hat sich der Strahlengang als besonders günstig erwiesen.

Bei einem tatsächlich hergestellten Beispiel einer erfindungsgemäßen Reflektorlampe von 50 mm Durchmesser mit zwei Flächenbereichen beträgt die Tiefe des Reflektors etwa 28 mm, die Tiefe seines ersten Flächenbereichs von dessen Apex ausgehend etwa 8,5 mm und die Tiefe seines angrenzenden zweiten Flächenbereichs etwa 19,5 mm. Das Lichtabgabezentrum der Entladungslampe ist etwa 4,3 mm vom genannten Apex entfernt und damit etwa in der Mitte des ersten Flächenbereichs angeordnet, und der Brennpunkt des ersten Flächenbereichs liegt etwa 5,8 mm von diesem Apex entfernt.

Bei weiteren Ausführungsform einer erfindungsgemäßen Reflektorlampe mit drei Flächenbereichen kann auch der erste Flächenbereich ein Paraboloid, der zweite Flächenbereich eine Kegelstumpffläche und der dritte Flächenbereich ein Ellipsoid sein. Auch die Verwendung eines Paraboloids als erstem Flächenbereich, eines Ellipsoids als zweitem Flächenbereich und einer Kegelstumpffläche als drittem Flächenbereich bildet eine eitere Ausführungsform.

Bei einem hergestellten Versuchsbeispiel einer erfindungsgemäßen Reflektorlampe von 111 mm Durchmesser mit drei Flächenbereichen, wobei der erste Flächenbereich ein Paraboloid, der zweite Flächenbereich eine Kegelstumpffläche und der dritte Flächenbereich ebenfalls eine Kegelstummpffläche ist, beträgt die Tiefe des Reflektors etwa 36,2 mm, die Tiefe seines ersten Flächenbereichs von dessen Apex ausgehend etwa 15 mm, die Tiefe seines angrenzenden zweiten Flächenbereichs zwischen etwa 5 mm und etwa 8 mm und die Tiefe seines an den letzteren angrenzenden dritten Flächenbereichs zwischen etwa 16,2 mm und etwa 13,2 mm, wobei das Lichtabgabezentrum der Entladungslampe etwa 17 mm vom genannten Apex entfernt im Brennpunkt des ersten Flächenbereichs angeordnet ist.

Bei den Ausführungsformen mit jeweils drei Flächenbereichen läßt sich die Verteilung der gelben Lichtstrahlen dadurch weiter verbessern, daß der erste und der zweite Flächenbereich mit sphärischen Facetten in Wabenstruktur und der dritte Flächenbereich mit flachspiraligen oder zylindrischen Facetten versehen wurden.

Die Erfindung und ihre vorteilhaften Ausgestaltungen sind im Folgenden anhand von Ausführungsbeispielen in den beigefügten Zeichnungen näher erläutert.

### Es zeigt:

Fig. 1
   eine erste Ausführungsform einer erfindungsgemäßen Reflektorlampe mit zwei Flächenbereichen und dem zugehörigen Strahlengang, wobei der erste Flächenbereich als Paraboloid und der zweite Flächenbereich als Ellipsoid ausgebildet ist, im Längsschnitt;
Fig. 2
   die Reflektorlampe nach Fig. 1 in vergrößertem Maßstab;
Fig. 3
   eine zweite Ausführungsform einer erfindungsgemäßen Reflektorlampe mit drei Flächenbereichen und dem zugehörigen Strahlengang, wobei der erste Flächenbereich als Paraboloid, der zweite Flächenbereich als Kegelstumpffläche und der dritte Flächenbereich ebenfalls als Kegelstumpffläche ausgebildet ist, im Längsschnitt;
Fig. 4
   die Reflektorlampe nach Fig. 3 in vergrößertem Maßstab.

In den Fig. 1 und 2 ist eine erste Ausführungsform der erfindungsgemäßen Reflektorlampe 1 dargestellt. Sie besitzt in ihrem konkaven, einen Sockel 2 aufweisenden Reflektor 3 eine auf der Reflektorlängsachse 4 angeordnete Entladungslampe 5 mit einer Füllung, welche Salze besitzt oder bildet, die in der brennenden Lampe 5 vor allem bei der dargestellten waagerechten Lage ihrer Längsachse, die hier mit der Reflektorlängsachse 4 kongruent ist, zumindest teilweise als Kondensat 6 an der kälteren, unteren Seite des Entladungsraumes 7 aus der Gasphase in den festen Aggregatzustand sublimieren.

Bei der Entladungslampe 5 handelt es sich bei der gezeigten Ausführungsform um eine Halogen-Metalldampf-Entladungslampe mit elektrischen Zuleitungen, die mit Anschlüssen 2' am Sockel 2 in Verbindung stehen, doch können entsprechende Probleme mit dem Kondensat in Abhängigkeit von ihrer jeweiligen Füllung auch bei anderweitigen Entladungslampen auftreten, gegebenenfalls auch bei elektrodenlosen Entladungslampen.

Der Reflektor 3 besitzt eine konkave Reflektoroberfläche mit zwei unterschiedlich gekrümmten Flächenbereichen F1 und F2, wobei ein hinterer, dem Sockel 2 zugeordneter, erster Flächenbereich F1 und ein an denselben anschließender vorderer, der von einer Linse 10 od. dergl. abgedeckter Reflektoröffnung 9 zugeordneter, zweiter Flächenbereich F2 vorgesehen sind, die von Rotationsflächen gebildet werden, die jeweils eine Kegelschnittlinie als Erzeugende besitzen.

Bei der gezeigten Ausführungsform sind zwei Flächenbereiche vorgesehen, wobei der erste Flächenbereich F1 als Paraboloid und der zweite Flächenbereich F2 als Ellipsoid ausgebildet ist. Dabei ist vorzugsweise der erste Flächenbereich F1 mit sphärischen Facetten 11 in Wabenstruktur und der zweite Flächenbereich F2 mit flachspiraligen oder zylindrischen Facetten 12 versehen.

Das Lichtabgabezentrum 5' der Entladungslampe 5 , welches praktisch in der Mitte des Entladungsraumes 7 anzunehmen ist, ist hier zwischen dem nicht gezeigten Brennpunkt des ersten Flächenbereichs F1 und dem Sockel 2 des Reflektors 3 angeordnet, während der nicht gezeigte Brennpunkt des zweiten Flächenbereichs F2 zur dem Sockel 2 abgewandten Seite des Lichtabgabezentrums 5' versetzt angeordnet ist, also zur Linse 10 hin.

Bei einer hergestellten Reflektorlampe 1 nach diesem Ausführungsbeispiel mit einem Durchmesser von 50 mm beträgt die Tiefe T des Reflektors etwa 28 mm, die Tiefe t1 seines ersten Flächenbereichs F1 von dessen Apex 13 ausgehend etwa 8,5 mm und die Tiefe t2 seines angrenzenden zweiten Flächenbereichs F2 etwa 19,5 mm. Das Lichtabgabezentrum 5' der Entladungslampe ist etwa 4,3 mm vom genannten Apex 13 entfernt und damit etwa in der Mitte des ersten Flächenbereichs F1 angeordnet. Der Brennpunkt des ersten Flächenbereichs Liegt etwa 5,8 mm von diesem Apex 13 entfernt.

Der Apex 13 der Parabelfläche bzw. des Paraboloids des ersten Flächenbereichs F1 und der ihn unmittelbar umgebende, in den Fig. 1 und 2 gestrichelt dargestellte Teil 14 des ersten Flächenbereichs F1 ist durch den Sockel 2 sozusagen abgeschnitten, zumal er großenteils vom Entladungsraum 7 der Entladungslampe 5 verdeckt ist und sowieso keinen wesentlichen Beitrag zur Lichtreflexion leisten könnte.

In Fig. 1 ist nun der Strahlengang der durch das Kondensat 6 hindurchtretenden und dadurch verfärbten, und zwar in der Regel gelb verfärbten, Lichtstrahlen dargestellt. Dabei sind die vom ersten Flächenbereich F1 reflektierten Lichtstrahlen als ausgezogenen Linien mit dem Bezugszeichen 15, die vom zweiten Flächenbereich F2 reflektierten Lichtstrahlen 16 mit gestrichelten Linien dargestellt.

Nach dem Reflexionsgesetz ist der Einfallswinkel eines auf die Reflektorfläche auftreffenden Lichtstrahls gleich dem Ausfallswinkel desselben, unabhängig davon, ob man diese Winkel nun gegenüber einer an den Auftreffpunkt auf der Reflektoroberfläche angelegten Tangente oder gegenüber dem am Auftreffpunkt auf diese Tangente gefälltem Lot misst. Dies gilt ganz allgemein und natürlich auch für sämtliche Ausführungsformen der Erfindung.

Drei derartige Lote 17, 17' und 17'' auf Auftreffpunkte 18, 18' und 18" an dem elliptischen zweiten Flächenbereich F2 sind in Fig. 2 gezeigt. Von diesen Auftreffpunkten 18, 18", 18" gehen die drei gezeigten Lichtstrahlen 16 ab. Für die vom parabolischen ersten Flächenbereich F1 abgehenden Lichtstrahlen 15 gilt natürlich das gleiche.

In Fig. 1 ist die von den Lichtstrahlen 15 und 16 beleuchtete Fläche gezeigt, die Beleuchtungsfläche 19. Die Reflektorlängsachse 4 trifft bei 4' als dem Beleuchtungsmittelpunkt auf die Beleuchtungsfläche 19 auf.

Die vom ersten Flächenbereich F1 ausgehenden gelben Lichtstrahlen 15 beleuchten dabei eine Fläche, die in der gezeigten Seitenansicht mit den Endpunkten i1, i1 und einem Mittelpunkt m1 angedeutet ist. Diese Fläche überdeckt den unteren Bereich der Beleuchtungsfläche 19 und geht nach oben über den Mittelpunkt 4' der Beleuchtungsfläche 19 hinaus. Ihr Mittelpunkt m1 ist um die Strecke e1 gegenüber dem Mittelpunkt 4' der Beleuchtungsfläche 19 nach unten versetzt.

Die vom zweiten Flächenbereich F2 ausgehenden Lichtstrahlen 16 beleuchten dabei eine Fläche, die in der gezeigten Seitenansicht mit den Endpunkten i2, i2 und einem Mittelpunkt m2 angedeutet ist. Diese Fläche überdeckt den oberen Bereich der Beleuchtungsfläche und reicht nicht ganz an den Mittelpunkt 4' der Beleuchtungsfläche 19 heran. Ihr Mittelpunkt m2 ist um die Strecke e2 gegenüber dem Mittelpunkt 4' der Beleuchtungsfläche 19 nach oben versetzt.

Wie man sieht, besteht im Bereich zwischen i1 und i2 eine geringfügige Überdeckung der Lichtstrahlen 15 und 16. Insgesamt ergibt sich eine über die ganze Beleuchtungsfläche 19 reichende Streuung der gelben Lichtstrahlen 15 und 16 und damit eine gute Verteilung derselben und Vermischung mit dem übrigen Licht der Entladungslampe 5. Ein Entmischen und damit ein gelber Fleck speziell im unteren Bereich der Beleuchtungsfläche 19 sind dadurch vermieden.

Die Tiefe t1 des ersten Flächenbereichs F1 bei dieser 50 mm-Reflektorlampe 1 ist im wesentlichen von der Länge der Entladungskammer der Entladungslampe 5 und der Position der Entladungslampe 5 bzw. deren Lichtabgabezentrums 5' abhängig. Würde nämlich die Tiefe t1 und damit die Länge von F1 länger und länger, dann würde der von F1 reflektierte Anteil an gelbem Licht des Kondensats größer und größer und würde abwärts reflektiert. Nur ein geringer Anteil am gelben Licht, nur ein Bruchteil desselben, würde auf den zweiten Flächenbereich F2 fallen und nach oben reflektiert werden. Das Ergebnis wäre in der Kombination ein konzentrierteres gelbes Licht im unteren Bereich der Beleuchtungsfläche 19, was vermieden werden soll.

In den Fig. 3 und 4 ist eine zweite Ausführungsform der erfindungsgemäßen Reflektorlampe 100 dargestellt. Sie besitzt in gleicher Weise wie die erste Ausführungsform in ihrem konkaven, einen Sockel 20 aufweisenden Reflektor 30 eine auf der Reflektorlängsachse 40 angeordnete Entladungslampe 50 mit einer Füllung, welche Salze besitzt oder bildet, die in der brennenden Lampe 50 vor allem bei der dargestellten waagerechten Lage ihrer Längsachse, die auch hier mit der Reflektorlängsachse 40 kongruent ist, zumindest teilweise als Kondensat 60 an der kälteren, unteren Seite des Entladungsraumes 70 aus der Gasphase in den festen Aggregatzustand sublimieren.

Bei dieser zweiten Ausführungsform besitzt der Reflektor 30 eine konkave Reflektoroberfläche 80 mit drei unterschiedlich gekrümmten Flächenbereichen F10, F20 und F30, wobei ein hinterer, dem Sockel 20 zugeordneter, erster Flächenbereich F10 und ein an denselben anschließender mittlerer Flächenbereich F20 und ein dritter Flächenbereich F30 vorgesehen sind. Der dritte Flächenbereich F30 grenzt an die Reflektoröffnung 90 an und ist von einer Linse 200 od. dergl. abgedeckt. Sämtliche Flächenbereiche F10, F20 und F30 werden von Rotationsflächen gebildet, die jeweils eine Kegelschnittlinie als Erzeugende besitzen.

Bei der dargestellten bevorzugten Ausführungsform ist der erste Flächenbereich F10 als Paraboloid, der zweite Flächenbereich F20 als Kegelstumpffläche und der dritte Flächenbereich F30 ebenfalls als Kegelstumpffläche ausgebildet.

Ferner ist das Lichtabgabezentrum 50' der Entladungslampe 50 im Brennpunkt des ersten Flächenbereichs F10 angeordnet. Die kegelstumpfflächenförmigen zweiten und dritten Flächenbereiche F20 und F30 besitzen naturgemäß keine Brennpunkte.

Bei einer hergestellten Reflektorlampe 20 nach dieser Ausführung mit einem Durchmesser von 111 mm beträgt die Tiefe T des Reflektors etwa 36,2 mm, die Tiefe t10 seines ersten Flächenbereichs F10 von dessen Apex 130 ausgehend etwa 15 mm, die Tiefe t20 seines angrenzenden zweiten Flächenbereichs F20 zwischen etwa 5 mm und etwa 8 mm und die Tiefe t30 seines an den letzteren angrenzenden dritten Flächenbereichs F30 zwischen etwa 16,2 mm und etwa 13,2 mm. Das Lichtabgabezentrum 50' der Entladungslampe 50 ist etwa 17 mm vom genannten Apex 130 entfernt im Brennpunkt des ersten Flächenbereichs F10 angeordnet.

In diesem Fall ist der Brennpunkt des ersten Flächenbereichs F10 sehr nahe an der Linse 200 angeordnet, d. h. in einem größeren Abstand vom Apex 130. Die Länge bzw. Tiefe t10 und damit der erste Flächenbereich F10 endet am Anfang des Entladungsraumes der Entladungslampe 50 und die Länge bzw. Tiefe t20 und damit der zweite Flächenbereich F20 beginnt dort und erstreckt sich etwas über das Ende des Entladungsraumes der Entladungslampe 50 hinaus, der maximal 8 mm lang ist. Auf diese Weise hat der weite Flächenbereich F20 näherungsweise die gleiche Funktion wie der erste Flächenbereich F1 bei der Reflektorlampe mit 50 mm gemäß der ersten Ausführungsform.

Vorzugsweise sind der erste und der zweite Flächenbereich F10 und F20 mit sphärischen Facetten 110 in Wabenstruktur und der dritte Flächenbereich F30 mit flachspiraligen oder zylindrischen Facetten 120 versehen.

In Fig. 3 ist die von den Lichtstrahlen 150, 160 und 170 beleuchtete Fläche gezeigt, die Beleuchtungsfläche 190. Die Reflektorlängsachse 40 trifft bei 40' als dem Beleuchtungsmittelpunkt auf die Beleuchtungsfläche 190 auf.

Die vom ersten Flächenbereich F10 ausgehenden gelben Lichtstrahlen 150 sind unterbrochen dargestellt und beleuchten eine Fläche, die in der gezeigten Seitenansicht gemäß Fig. 3, wie bereits bei der ersten Ausführungsform, mit den Endpunkten i1, i1 und einem Mittelpunkt ml angedeutet ist, der um die Strecke e1 und damit nur wenig unterhalb des Mittelpunktes 40 der Beleuchtungsfläche 190 liegt. Diese Fläche überdeckt fast den gesamten Bereich der Beleuchtungsfläche 190.

Die vom zweiten Flächenbereich F20 ausgehenden gelben Lichtstrahlen 160 beleuchten dabei eine Fläche, die in der gezeigten Seitenansicht wiederum mit den Endpunkten i2, i2 und einem Mittelpunkt m2 angedeutet ist. Diese Fläche überdeckt nur den unteren Bereich der Beleuchtungsfläche 190, ihr Mittelpunkt m2 liegt um die Strecke e2 unterhalb des Mittelpunktes 40'.

Die vom dritten Flächenbereich F30 ausgehenden gelben Lichtstrahlen 170 beleuchten dabei eine Fläche, die in der gezeigten Seitenansicht mit den Endpunkten e3, e3 und einem Mittelpunkt m3 angedeutet ist. Diese Fläche liegt oberhalb des Mittelpunktes 40, und zwar um die Strecke e3.

Wie man sieht, überdeckt die Fläche i1, i1 den größten Teil der beiden Flächen i2, i2 und i3, i3. Insgesamt ergibt sich eine über die ganze Beleuchtungsfläche 190 reichende Streuung der gelben Lichtstrahlen 150, 160 und 170 und damit eine sehr gute Verteilung derselben und Vermischung mit dem übrigen Licht der Entladungslampe 50. Ein Entmischen und damit ein gelber Fleck speziell im unteren Bereich der Beleuchtungsfläche 190 sind dadurch vermieden.

Es ist zu betonen, daß im Rahmen der Erfindung anderweitige Anordnungen der aus Rotationsflächen von Kegelschnittlinien gebildeten Flächenbereiche möglich sind. Beispielsweise kann bei der beschriebenen zweiten Ausführungsform der erste Flächenbereich in nicht gezeigter Weise ein Paraboloid, der zweite Flächenbereich eine Kegelstumpffläche und der dritte Flächenbereich ein Ellipsoid sein. Auch auf die Möglichkeit, den ersten Flächenbereich in nicht gezeigter Weise als ein Paraboloid, den zweiten Flächenbereich als ein Ellipsoid und den dritten Flächenbereich als eine Kegelstumpffläche auszubilden, soll an dieser Stelle ausdrücklich hingewiesen werden.

## Patentansprüche

1. Reflektorlampe (1, 100) mit einer im konkaven, einen Sockel (2, 20) aufweisenden, Reflektor (3, 30) auf der Reflektorlängsachse (4, 40) angeordneten Entladungslampe (5, 50) mit einer Füllung, welche Salze besitzt oder bildet, die in der brennenden Entladungslampe (5, 50) bei von einer senkrechten Stellung abweichenden Lage ihrer Längsachse, vor allem bei im wesentlichen waagerechter Lage derselben, zumindest teilweise als Kondensat an der kälteren, unteren Seite des Entladungsraumes (7, 70) aus der Dampfphase in den flüssigen Aggregatzustand kondensieren, und mit einer Reflektoroberfläche(8, 80), die zwei unterschiedlich gekrümmte Flächenbereiche (F1, F2) aufweist, wobei ein hinterer, dem Sockel (2) zugeordneter, erster Flächenbereich (F1) und ein an denselben anschließender vorderer, der Reflektoröffnung (9) zugeordneter, zweiter Flächenbereich (F2) vorgesehen sind, die von Rotationsflächen gebildet werden, die jeweils eine Kegelschnittlinie als Erzeugende besitzen,
**dadurch gekennzeichnet,**
**daß** der Reflektor (3, 30) zwei oder mehr aus den genannten Rotationsflächen ausgewählte Flächenbereiche (F1, F2; F10, F20, F30) besitzt, und daß die jeweiligen Krümmungen bzw. Wölbungen bzw. im Falle von Kegelflächen die Öffnungswinkel dieser Flächenbereiche (F1, F2; F10, F20, F30) derart ausgebildet sind und das Lichtabgabezentrum (5', 50') der Entladungslampe (5, 50) derart auf der Reflektorlängsachse (4, 40) und relativ zum ersten Flächenbereich (F1; F10) angeordnet ist, daß das diese Salze passierende Licht der Entladungslampe (5, 50) möglichst gleichmäßig über die gesamte Beleuchtungsfläche (19; 190) verteilbar ist.

2. Reflektorlampe (1) nach Anspruch 1,
**dadurch gekennzeichnet,**
**daß** zwei Flächenbereiche (F1, F2) vorgesehen sind und der erste Flächenbereich (F1) als Paraboloid und der zweite Flächenbereich (F2) als Ellipsoid ausgebildet ist.

3. Reflektorlampe (1) nach Anspruch 1,
**dadurch gekennzeichnet,**
**daß** drei Flächenbereiche (F10, F20, F30) vorgesehen sind und der erste Flächenbereich (F10) als Paraboloid, der zweite Flächenbereich (F20) als Kegelstumpffläche und der dritte Flächenbereich (30) ebenfalls als Kegelstumpffläche ausgebildet ist.

4. Reflektorlampe (1) nach Anspruch 1, 2 oder 3
**dadurch gekennzeichnet,**
**daß** der erste Flächenbereich (F1) mit sphärischen Facetten (11) in Wabenstruktur versehen ist.

5. Reflektorlampe nach Anspruch 1, 2, 3 oder 4,
**dadurch gekennzeichnet,**
**daß** der zweite Flächenbereich (F2) mit flachspiraligen oder zylindrischen Facetten (12) versehen ist.

6. Reflektorlampe (1) nach Anspruch 1, 2, 4 oder 5, **dadurch gekennzeichnet,**
**daß** das Lichtabgabezentrum (5') der Entladungslampe (5) zwischen dem Brennpunkt des ersten Flächenbereichs (F1) und dem Sockel (2) des Reflektors (3) angeordnet, während der nicht gezeigte Brennpunkt des zweiten Flächenbereichs (F2) zur dem Sockel (2) abgewandten Seite des Lichtabgabezentrums (5') versetzt angeordnet ist.

7. Reflektorlampe (100) nach einem der Ansprüche 1, 3, 4 oder 5,
**dadurch gekennzeichnet,**
**daß** das Lichtabgabezentrum (50') der Entladungslampe (50) im Brennpunkt des ersten Flächenbereichs (F10) angeordnet ist, während die Brennpunkte, soweit vorhanden, des oder der weiteren Flächenbereichs bzw. Flächenbereiche (F20, F30) zur dem Sockel (20) abgewandten Seite des Lichtabgabezentrums (50') versetzt angeordnet ist bzw. sind.

8. Reflektorlampe (1) nach Anspruch 1, 2, 4, 5 oder 6,
**dadurch gekennzeichnet, daß**
die Tiefe (T) des 50mm-Reflektors (3) etwa 28 mm, die Tiefe (t1) seines ersten Flächenbereichs (F1) von dessen Apex (13) ausgehend etwa 8,5 mm und die Tiefe (t2) seines angrenzenden zweiten Flächenbereichs (F2) etwa 19,5 mm beträgt, daß das Lichtabgabezentrum der Entladungslampe (5) etwa 4,3 mm vom genannten Apex (13) entfernt und damit etwa in der Mitte des ersten Flächenbereichs (F1) angeordnet ist, und daß der Brennpunkt des ersten Flächenbereichs (F1) etwa 5,8 mm von diesem Apex (13) entfernt liegt.

9. Reflektorlampe nach Anspruch 1, 3, 4, 5 oder 7,
**dadurch gekennzeichnet, daß**
der erste Flächenbereich ein Paraboloid, der zweite Flächenbereich eine Kegelstumpffläche und der dritte Flächenbereich ein Ellipsoid ist.

10. Reflektorlampe nach Anspruch 1, 3, 4, 5 oder 8,
**dadurch gekennzeichnet,**
**daß** der erste Flächenbereich ein Paraboloid, der zweite Flächenbereich ein Ellipsoid und der dritte Flächenbereich eine Kegelstumpffläche ist.

11. Reflektorlampe (100) nach Anspruch 1, 3, 6, 7, 9 oder 10,
**dadurch gekennzeichnet,**
**daß** die Tiefe (T) des 111mm-Reflektors (30) etwa 36,2 mm, die Tiefe (t10) seines ersten Flächenbereichs (F10) von dessen Apex (130) ausgehend etwa 15 mm, die Tiefe (t20) seines angrenzenden zweiten Flächenbereichs (F20) zwischen etwa 5 mm und etwa 8 mm und die Tiefe (t30) seines an den letzteren angrenzenden dritten Flächenbereichs (F30) zwischen etwa 16,2 mm und etwa 13,2 mm beträgt, und
**daß** das Lichtabgabezentrum der Entladungslampe (50) etwa 17 mm vom genannten Apex (130) entfernt im Brennpunkt des ersten Flächenbereichs (F10) angeordnet ist.

12. Reflektorlampe (100) nach Anspruch 3, 4, 5, 9, 10 oder 11,
**dadurch gekennzeichnet,**
**daß** der erste und der zweite Flächenbereich (F10, F20) mit sphärischen Facetten (110) in Wabenstruktur und der dritte Flächenbereich (F30) mit flachspiraligen oder zylindrischen Facetten (120) versehen sind.

13. Reflektorlampe nach Anspruch 1, 2, 4, 5, 6 oder 8,
**dadurch gekennzeichnet,**
**daß** die Tiefe (t1) des ersten Flächenbereichs (F1) der maximalen Länge des Entladungsraumes plus 25% derselben entspricht.

14. Reflektorlampe nach Anspruch 8,
**dadurch gekennzeichnet,**
**daß** das Lichtabgabezentrum der Entladungslampe (5) in einem Abstand von etwa 4,3 mm vom Apex (13) des ersten Flächenbereichs (F1) angeordnet ist,
**daß** die Länge der Entladungskammer der Entladungslampe (5) etwa 8 mm beträgt, und
**daß** die maximale Tiefe (t1) des ersten Flächenbereichs (F1) etwa 8,3 mm beträgt.

15. Reflektorlampe nach Anspruch 1, 3, 4, 5, 7, 9, 10, 11 oder 12,
**dadurch gekennzeichnet, daß** der Brennpunkt des ersten Flächenbereichs (F10) sehr nahe an der Linse (200) angeordnet ist, die Tiefe (t10) des ersten Flächenbereichs (F10) am Anfang des Entladungsraumes der Entladungslampe 50 endet und die Tiefe (t20) des zweiten Flächenbereichs (F20) an diesem Anfang beginnt und sich maximal bis zum Ende des Entladungsraumes der Entladungslampe 50 plus 25% derselben erstreckt, wobei der Entladungsraum maximal 8 mm lang ist.

## Claims

1. Reflector lamp (1, 100) having a discharge lamp (5, 50) arranged on the reflector longitudinal axis (4, 40) in the concave reflector (3, 30) having a base (2, 20), the discharge lamp (5, 50) having a filling which has or forms salts which condense in the burning discharge lamp (5, 50) in a position of its longitudinal axis deviating from a vertical position, particularly in essentially horizontal position of the same, at least partly as condensate on the colder, lower side of the discharge chamber (7, 70) from the vapour phase into the liquid physical state, and having a reflector surface (8, 80), which has two differently curved surface areas (F l, F2), wherein a rear, first surface area (F1) assigned to the base (2) and a front adjoining the same, second surface area (F2) assigned to the reflector opening (9) are provided, which are formed by surfaces of revolution which have in each case a conical intersection line as generatrix,
**characterised in that**
the reflector (3, 30) has two or more surface areas (F1, F2; F10, F20, F30) selected from the said surfaces of revolution, and **in that** the particular curvatures or arches or in the case of conical surfaces, the aperture angle of these surface areas (F1, F2; F10, F20, F30), are designed and the light-release centre (5', 50') of the discharge lamp (5, 50) is arranged on the reflector longitudinal axis (4, 40) and relative to the first surface area (F1; F10) such that the light of the discharge lamp (5, 50) passing through these salts can be distributed as uniformly as possible over the entire illumination surface (19; 190).

2. Reflector lamp (1) according to claim 1,
**characterised in that**
two surface areas (F1, F2) are provided and the first surface area (F1) is designed as a paraboloid and the second surface area (F2) as an ellipsoid.

3. Reflector lamp (1) according to claim 1,
**characterised in that**
three surface areas (F10, F20, F30) are provided and the first surface area (F10) is designed as a paraboloid, the second surface area (F20) as a frustum surface and the third surface area (30) likewise as a frustum surface.

4. Reflector lamp (1) according to claim 1, 2 or 3,
**characterised in that**
the first surface area (F1) is provided with spherical facets (11) in honeycomb structure.

5. Reflector lamp according to claim 1, 2, 3 or 4,
**characterised in that**
the second surface area (F2) is provided with flat-spiral or cylindrical facets (12).

6. Reflector lamp (1) according to claim 1, 2, 4 or 5,
**characterised in that**
the light-release centre (5') of the discharge lamp (5) is arranged between the focal point of the first surface area (F1) and the base (2) of the reflector (3), whereas the focal point of the second surface area (F2), not shown, is arranged to be offset to the side of the light-release centre (5') facing away from the base (2).

7. Reflector lamp (100) according to one of claims 1, 3, 4 or 5,
**characterised in that**
the light-release centre (50') of the discharge lamp (50) is arranged in the focal point of the first surface area (F10), whereas the focal points, if present, of the one or the further surface area or surface areas (F20, F30) is or are arranged to be offset to the side of the light-release centre (50') facing away from the base (20).

8. Reflector lamp (1) according to claim 1, 2, 4, 5 or 6,
**characterised in that**
the depth (T) of the 50 mm reflector (3) is about 28 mm, the depth (t1) of its first surface area (F1) starting from its apex (13) about 8.5 mm and the depth (t2) of its adjoining second surface area (F2) about 19.5 mm, **in that** the light-release centre of the discharge lamp (5) is arranged about 4.3 mm away from the said apex (13) and hence approximately in the centre of the first surface area (F1), and **in that** the focal point of the first surface area (F1) lies about 5.8 mm away from this apex (13).

9. Reflector lamp according to claim 1, 3, 4, 5 or 7,
**characterised in that**
the first surface area is a paraboloid, the second surface area is a frustum surface and the third surface area is an ellipsoid.

10. Reflector lamp according to claim 1, 3, 4, 5 or 8,
**characterised in that**
the first surface area is a paraboloid, the second surface area is an ellipsoid and the third surface area is a frustum surface.

11. Reflector lamp (100) according to claim 1, 3, 6, 7, 9 or 10,
**characterised in that**
the depth (T) of the 111 mm reflector (30) is about 36.2 mm, the depth (t10) of its first surface area (F10) starting from its apex (130) about 15 mm, the depth (t20) of its adjoining second surface area (F20) between about 5 mm and about 8 mm and the depth (t30) of its third surface area (F30) adjoining the latter between about 16.2 mm and about 13.2 mm, and **in that** the light-release centre of the discharge lamp (50) is arranged about 17 mm away from the said apex (130) in the focal point of the first surface area (F10).

12. Reflector lamp (100) according to claim 3, 4, 5, 9, 10 or 11,
**characterised in that**
the first and the second surface area (F 10, F20) are provided with spherical facets (110) in honeycomb structure and the third surface area (F30) with flat-spiral or cylindrical facets (120).

13. Reflector lamp according to claim 1, 2, 4, 5, 6 or 8,
**characterised in that**
the depth (t1) of the first surface area (F1) corresponds to the maximum length of the discharge chamber plus 25% of the same.

14. Reflector lamp according to claim 8,
**characterised in that**
the light-release centre of the discharge lamp (5) is arranged at a distance of about 4.3 mm from the apex (13) of the first surface area (F1), **in that** the length of the discharge chamber of the discharge lamp (5) is about 8 mm, and **in that** the maximum depth (t1) of the first surface area (F1) is about 8.3 mm.

15. Reflector lamp according to claim 1, 3, 4, 5, 7, 9, 10, 11 or 12,
**characterised in that**
the focal point of the first surface area (F10) is arranged very close to the lens (200), the depth (t10) of the first surface area (F10) terminates at the start of the discharge chamber of the discharge lamp 50 and the depth (t20) of the second surface area (F20) begins at this start and extends at the most as far as the end of the discharge chamber of the discharge lamp 50 plus 25% of the same, wherein the discharge chamber is a maximum 8 mm long.

## Revendications

1. Lampe à réflecteur (1, 100), comprenant une lampe à décharge (5, 50) disposée sur l'axe longitudinal du réflecteur (4, 40) dans un réflecteur (3, 30) concave présentant un culot (2, 20), avec un remplissage contenant ou formant des sels qui, dans la lampe à décharge (5, 50) allumée, lorsque l'axe longitudinal de celle-ci s'écarte d'une position verticale, notamment lorsqu'il se trouve dans une position sensiblement horizontale, se condensent au moins en partie sous la forme d'un condensat sur la face inférieure plus froide de l'espace de décharge (7, 70), passant de la phase vapeur à un état agrégé liquide, et avec une surface de réflecteur (8, 80) qui présente deux zones de surface (F1, F2) ayant des courbures différentes, comprenant une première zone de surface arrière (F1) associée au culot (2) et, raccordée à celle-ci, une deuxième zone de surface avant (F2) associée à l'ouverture du réflecteur (9) qui sont formées par des surfaces de révolution ayant chacune une conique comme génératrice, **caractérisée en ce que** le réflecteur (3, 30) possède deux ou plusieurs zones de surface (F1, F2 ; F10, F20, F30) choisies parmi lesdites surfaces de révolution et **en ce que** les courbures ou bombements ou, dans le cas de surfaces coniques, les angles d'ouverture de ces zones de surface (F1, F2 ; F10, F20, F30) sont conformés de telle façon et le centre d'émission de lumière (5', 50') de la lampe à décharge (5, 50) est disposé sur l'axe longitudinal du réflecteur (4, 40) et par rapport à la première zone de surface (F1 ; F10) de telle façon que la lumière de la lampe à décharge (5, 50) qui traverse ces sels peut être répartie de la manière la plus uniforme possible sur toute la surface d'éclairement (19; 190).

2. Lampe à réflecteur (1) selon la revendication 1, **caractérisée en ce qu'**il est prévu deux zones de surface (F1, F2) et la première zone de surface (F1) est réalisée sous la forme d'un paraboloïde et la deuxième zone de surface (F2) sous la forme d'un ellipsoïde.

3. Lampe à réflecteur (1) selon la revendication 1, **caractérisée en ce qu'**il est prévu trois zones de surface (F10, F20, F30) et la première zone de surface (F10) est réalisée sous la forme d'un paraboloïde, la deuxième zone de surface (F20) sous la forme d'une surface tronconique et la troisième zone de surface (30) également sous la forme d'une surface tronconique.

4. Lampe à réflecteur (1) selon la revendication 1, 2 ou 3, **caractérisée en ce que** la première zone de surface (F1) est munie de facettes sphériques (11) selon une structure en nid d'abeilles.

5. Lampe à réflecteur selon la revendication 1, 2, 3 ou 4, **caractérisée en ce que** la deuxième zone de surface (F2) est munie de facettes en forme de spirale plate ou cylindriques (12).

6. Lampe à réflecteur (1) selon la revendication 1, 2, 4 ou 5, **caractérisée en ce que** le centre d'émission de lumière (5') de la lampe à décharge (5) est disposé entre le foyer de la première zone de surface (F1) et le culot (2) du réflecteur (3), tandis que le foyer - non représenté - de la deuxième zone de surface (F2) est décalé vers le côté du centre d'émission de lumière (5') opposé au culot (2).

7. Lampe à réflecteur (100) selon l'une des revendications 1, 3, 4 ou 5, **caractérisée en ce que** le centre d'émission de lumière (50') de la lampe à décharge (50) est disposé dans le foyer de la première zone de surface (F 10), tandis que le foyer de l'autre zone de surface ou les foyers des autres zones de surface (F20, F30) est ou sont décalés vers le côté du centre d'émission de lumière (50') opposé au culot (20).

8. Lampe à réflecteur (1) selon la revendication 1, 2, 4, 5 ou 6, **caractérisée en ce que** la profondeur (T) du réflecteur de 50 mm (3) est d'environ 28 mm, la profondeur (t1) de sa première zone de surface (F1) en partant de son sommet (13) est d'environ 8,5 mm et la profondeur (t2) de sa deuxième zone de surface adjacente (F2) est d'environ 19,5 mm, **en ce que** le centre d'émission de lumière de la lampe à décharge (5) se trouve à une distance d'environ 4,3 mm dudit sommet (13) et donc est disposé à peu près au milieu de la première zone de surface (F1), et **en ce que** le foyer de la première zone de surface (F1) se trouve à une distance d'environ 5,8 mm de ce sommet (13).

9. Lampe à réflecteur selon la revendication 1, 3, 4, 5 ou 7, **caractérisée en ce que** la première zone de surface est un paraboloïde, la deuxième zone de surface une surface tronconique et la troisième zone de surface un ellipsoïde.

10. Lampe à réflecteur selon la revendication 1, 3, 4, 5 ou 8, **caractérisée en ce que** la première zone de surface est un paraboloïde, la deuxième zone de surface un ellipsoïde et la troisième zone de surface une surface tronconique.

11. Lampe à réflecteur (100) selon la revendication 1, 3, 6, 7, 9 ou 10, **caractérisée en ce que** la profondeur (T) du réflecteur de 111 mm (30) est d'environ 36,2 mm, la profondeur (t10) de sa première zone de surface (F10) en partant de son sommet (130) est d'environ 15 mm, la profondeur (t20) de sa deuxième zone de surface adjacente (F20) se situe dans la plage d'environ 5 mm à environ 8 mm et la profondeur (t30) de sa troisième zone de surface (F30) adjacente à cette dernière se situe dans la plage d'environ 16,2 mm à environ 13,2 mm, et **en ce que** le centre d'émission de lumière de la lampe à décharge (50) est disposé à une distance d'environ 17 mm dudit sommet (130) dans le foyer de la première zone de surface (F10).

12. Lampe à réflecteur (100) selon la revendication 3, 4, 5, 9, 10 ou 11, **caractérisée en ce que** la première et la deuxième zone de surface (F10, F20) sont munies de facettes sphériques (110) selon une structure en nid d'abeilles et la troisième zone de surface (F30) est munie de facettes en forme de spirale plate ou cylindriques (120).

13. Lampe à réflecteur selon la revendication 1, 2, 4, 5, 6 ou 8, **caractérisée en ce que** la profondeur (t1) de la première zone de surface (F1) correspond à la longueur maximale de l'espace de décharge plus 25% de cette longueur.

14. Lampe à réflecteur selon la revendication 8, **caractérisée en ce que** le centre d'émission de lumière de la lampe à décharge (5) est disposé à une distance d'environ 4,3 mm du sommet (13) de la première zone de surface (F1), **en ce que** la longueur de la chambre de décharge de la lampe à décharge (5) est d'environ 8 mm et **en ce que** la profondeur maximale (t1) de la première zone de surface (F1) est d'environ 8,3 mm.

15. Lampe à réflecteur selon la revendication 1, 3, 4, 5, 7, 9, 10, 11 ou 12, **caractérisée en ce que** le foyer de la première zone de surface (F10) est disposé très près de la lentille (200), la profondeur (t10) de la première zone de surface (F 10) se termine au début de l'espace de décharge de la lampe à décharge 50 et la profondeur (t20) de la deuxième zone de surface (F20) commence au niveau de ce début et s'étend au maximum jusqu'à la fin de l'espace de décharge de la lampe à décharge 50 plus 25% de cette distance, l'espace de décharge ayant une longueur maximale de 8 mm
